# EUROPÄISCHE PATENTSCHRIFT

(11) **EP 0 153 663 B1**
(45) Veröffentlichungstag und Bekanntmachung des Hinweises auf die Patenterteilung: **30.08.1989**
(21) Anmeldenummer: 85101582.6
(22) Anmeldetag: 13.02.1985
(51) Int. Cl.: A61G 5/04

(54) **Von einer Energiequelle versorgter Antriebsmotor für scheibenförmige oder radförmige Körper mit einer Steuervorrichtung**
Drive motor powered from an energy source for disc-like or wheeled engines with a control unit
Moteur d'entraînement pourvu d'une source d'énergie pour engins à disques ou à roues avec dispositif de commande

(30) Priorität: 24.02.1984 AT 622/84
(43) Veröffentlichungstag der Anmeldung: 04.09.1985
(73) Patentinhaber: Haubenwallner, Gerhard, A-3370 Ybbs a. d. Donau (AT)
(72) Erfinder: Haubenwallner, Gerhard, A-3370 Ybbs a. d. Donau (AT)
(74) Vertreter: Haft, von Puttkamer, Berngruber, Czybulka

(56) Entgegenhaltungen:
- FR-A- 2 252 080
- US-A- 3 351 148
- US-A- 4 386 672

## Beschreibung

Die Erfindung betrifft einen von einer Energiequelle versorgten Antrieb für Räder, insbesondere von Rollstühlen, deren Zugeinrichtungen, Fahrräder und dgl., wobei zumindest ein Antriebsmotor und eine Steuervorrichtung vorgesehen sind.

Aus der FR-A-2252080 ist ein derartiger Rollstuhl bereits bekannt. Der bekannte Rollstuhl ist mit einer Zugvorrichtung verbindbar, welche der vorderen Hälfte eines Fahrrades entspricht, bei dem das Vorderrad über ein Reibradgetriebe von einem Kraftstoffmotor angetrieben wird. Die Zugvorrichtung weist eine erhebliche Baugröße und ein entsprechend hohes Gewicht auf, so daß sie von einer körperbehinderten Person allein nicht montiert und demontiert und damit in einem Auto verladen werden kann.

Aufgabe der Erfindung ist es, einen Antrieb fur Räder, insbesondere von Rollstühlen und dgl. bereitzustellen, so daß die behinderte Person ohne fremde Hilfe den Rollstuhl selbst montieren und demontieren kann, um ihn in ein Auto verladen zu können.

Dies wird erfindungsgemäß durch den im Anspruch 1 gekennzeichneten Antrieb erreicht. In den Unteransprüchen sind vorteilhafte Ausgestaltungen der Erfindung wiedergegeben.

Vorzugsweise ist der Antriebsmotor nach der Erfindung ein Elektromotor, wobei die Energiequelle eine Batterie ist, die aus einzelnen, im mechanischen Aufbau getrennt gehaltenen Batterieelementen besteht, wobei die Batterieelemente untereinander mittels Leitungen und/oder Steckverbindungen verbunden und mit einer gemeinsamen Handhabe bedienbar sind.

Eine andere erfindungsgemäße Möglichkeit ist dadurch gegeben, daß die Energiequelle ein Kleingenerator ist, oder daß der Antriebsmotor ein Kraftstoffmotor ist.

Erfindungsgemäß ist es ferner möglich, daß das Getriebe ein an sich bekanntes Getriebe wie beispielsweise ein Zahnradgetriebe, ein Reibradgetriebe, ein Riemen- oder Kettengetriebe, ein Gelenkgetriebe oder ein hydraulisches Getriebe ist.

Beim hydraulischen Getriebe kann beispielsweise der Antriebsmotor mit einer Pumpeneinheit an einem vom Rad entfernten Teil angeordnet sein, wobei das Turbinenrad mit der Felge fest verbunden ist. Die Zuführung beispielsweise von Öl erfolgt dann über Schläuche mit Schnellkupplungen, die beim Abziehen gleichzeitig dichtend abschließen, so daß kein Ölverlust entsteht.

Eine weitere Möglichkeit bietet sich durch einen Kleingenerator, der mit Batterieelementen verbunden ist, die wiederum an einem beispielsweise zentral und direkt in die Felge eingesteckten und durch Spannverschlüsse fixierten Scheibenmotor ihre vom Generator ständig ergänzte Energie angeben.

Durch die leichte Handhabung der voneinander getrennt angeordneten Antriebselemente die mittels Kabel und/oder Steckverbindungen bei Kraftstoffmotoren auch über Seilzüge und Kraftstoffleitungen miteinander verbunden sind, ist es einer einzelnen Person die z. B. behindert und auf einem Rollstuhl angewiesen ist, leicht möglich, mit ein paar einfachen Handgriffen aus einem normalen Faltrollstuhl einen elektrisch angetriebenen Rollstuhl zu machen. Dies ist vor allem bei älteren Rollstuhlbenutzem, die als weiteres Transportmittel noch zusätzlich ein Auto benützen, von großem Vorteil, da sie von Begleitpersonen größtenteils unabhängig werden.

Der erfindungsgemäße Rollstuhl ist also ein Faltrollstuhl, an dem mit ein paar Handgriffen eine elektrische Antriebseinheit und die dazugehörige Batterie oder ein Kleingenerator montiert, also z. B. angesteckt werden kann.

Es wird somit aus einem Faltrollstuhl mit seinen Vorteilen ein Elektrorollstuhl mit seinen Vorteilen.

Die Antriebseinheit besteht aus einem bzw. zwei Motoren, die an das bzw. die Räder montiert also z. B. angesteckt werden, sowie aus den Batteriekästen mit der Steuerung die z. B. an die vorderen Enden der Armlehnen montiert bzw. angesteckt werden. Bei Verwendung von einem einzigen Motor ist eine Lenkung vorzusehen. Die Teile der Antriebseinheit sind gewichtsmäßig so ausgelegt, daß sie vom Behinderten im Rollstuhl sitzend bzw. von einer Begleitperson leicht montiert, also z. B. angesteckt oder abgenommen werden können. Durch diese Umbaumöglichkeit werden die Nachteile des Elektrorollstuhls, daß er nicht faltbar ist und deshalb sowie aufgrund seines hohen Gewichts schlecht und schon gar nicht vom Behinderten in ein Auto oder in ein anderes Verkehrsmittel geladen werden kann, aufgehoben. Ein Behinderter kann also mit dem erfindungsgemäßen Rollstuhl elektrisch zu seinem Auto fahren, die Antriebseinheit abnehmen, in den Kofferraum verladen und dann wie mit einem normalen Faltrollstuhl einsteigen.

Die Batterien können im Auto so untergebracht werden, daß sie vom Generator während der Fahrt wieder aufgeladen werden.

Der erfindungsgemäße Rollstuhl kann in der Wohnung wie ein normaler Rollstuhl benützt werden, beim Ausfahren braucht der Rollstuhl nicht gewechselt werden, es wird lediglich die Antriebseinheit montiert bzw. angesteckt und der Rollstuhlbenützer kann sich mittels Elektroantrieb fortbewegen. Es ist dadurch keine Abstellfläche für einen zweiten Rollstuhl notwendig. Der erfindungsgemäße Rollstuhl ermöglicht es einem Teil von Behinderten, erstmals sich ohne Begleitperson mit dem Auto oder anderen Verkehrsmitteln fortzubewegen. Außerdem ist die Einsatzmöglichkeit des erfindungsgemäßen Rollstuhls gegenüber bisherigen Rollstühlen durch die Möglichkeit, ihn mit dem Auto leicht transportieren zu können, auf einen größeren Personenkreis erweitert.

Außerdem ist es möglich, mit der erfindungsgemäßen Antriebsvorrichtung auch Fahrräder, Kinderwagen, Handkarren aber auch beispielsweise mit dem Reibradbetriebe Töpferscheiben, Schleifscheiben und dergleichen anzutreiben.

Die Erfindung wird in der Zeichnung anhand eines Ausführungsbeispieles näher erläutert.

Es zeigen Figur 1 in einer Seitenansicht die erfindungsgemäße Antriebseinheit als Antrieb eines faltbaren Rollstuhls, der in Figur 2 in der Draufsicht dargestellt ist. Die Figur 3 zeigt die erfindungsgemäße Antriebseinheit an einem Zugteil für Rollstühle in einer Seitenansicht, Figur 4 zeigt die erfindungsgemäße Antriebseinheit, losgelöst von einem anzutreibenden Mittel. In der Figur 5 ist ein in einem Rad integriertes Getriebe, auf das der Motor aufgesteckt und fixiert wird, in einem Schnittbild dargestellt, wobei die Figur 6 ebenfalls in einem Schnittbild eine andere Variante zeigt. Die Figur 7 zeigt als Antriebsmittel eine Variante eines Reibradgetriebes. Die Figuren 7a bis 7f veranschaulichen den Gebrauch eines erfindungsgemäß ausgeführten Rollstuhls durch einen behinderten Autofahrer.

Aus der Zeichnung ist zu ersehen, daß die erfindungsgemäße Antriebsvorrichtung 1 aus dem Batterieelemententräger 2 mit einer Steuervorrichtung 3 und der dazugehörigen Handhabe 4 besteht. Der Batterieträger 2 ist mit den Haken 5, 6 in diverse Aufnahmeschlitze beispielsweise an einem Fahrrad, Rollstuhl oder dergleichen einhängbar. Über das Kabel 7, 8, das durch eine Kupplung teilbar ist, ist er mit einem Motor 11 verbunden (Figur 4). Der Motor 11, der mit einem Handgriff 9 versehen ist, wird an eine mit einem Zapfen versehene Welle 14, des in der Felge des anzutreibenden Rades 12 angeordneten Getriebes 13 angesteckt, und mit einem Drehverschluß 15 an dem am Getriebegehäuse 16 befindlichen Gewindegang 17 fixiert (Figur 5). Eine weitere Möglichkeit ergibt sich dadurch, daß das Getriebe 18 mit dem Motor 11 eine bauliche Einheit bildet, die auf eine Welle 19 aufgeschoben und durch Verdrehen in die Fahrtrichtung am Lagerteil 20 fixiert wird (Figur 6). Der Motor 11 und das Getriebe 18 können dabei als sogenannter Scheibenmotor ausgebildet sein, d. h. als scheibenförmiger, in die Nabe des Rades 12 einbaubarer Motor.

Bei Faltrollstühlen 30 werden die Batterieelemente 2, 2' mit dem Steuerteil 3, 4 beispielsweise an den Vorderseiten der Armlehnen 25, 26 angesteckt, wobei die Kabel 7, 8, 27, die die Batterieelemente 2, 2' miteinander und mit den Motoren 11, 11' verbinden, mittels Kabelklemmen 28, 28', 29, 29', 27, 27', an das Rohrprofil der Armlehnen 25, 26 befestigt sind (Figur 1 und 2).

Wie in Figur 7a bis 7f dargestellt ist kann mit einem erfindungsgemäßen Rollstuhl 30 eine behinderte Person 40 zu einem Auto fahren (Figur 7a), dort den aufsteckbaren Motor 11 abnehmen (Figur 7b) und ihn in den Kofferraum 42 des Autos 41 verladen (Figur 7c). Die behinderte Person 40 nimmt dann die aufsteckbare Batterie 2" ab (Figur 7d) und verläd sie gleichfalls in den Kofferraum 42, worauf sie mit dem Rollstuhl 30 durch manuelle Fortbewegung zur Fahrer- oder Fahrgasttür 43 des Autos 41 fährt (Figur 7e), dort einsteigt und den Rollstuhl 30 zum Verladen in dem Personeninnenraum des Autos 41 zusammenklappt (Figur 7f).

Eine andere Möglichkeit des Rollstuhlantriebes ist dadurch gegeben, daß gemäß Figur 3 ein mit einem Rad 34 versehener Zugteil 31 vor dem Rollstuhl 30', der an diesem mittels der Gabel 32 und einer Stange 33 fixiert ist, angeordnet ist. Die Batterieelemente 2, 2' werden dann beispielsweise auf der Gabel 32 und der Steuerhebel 4 am Lenker 35 angeordnet, wobei nach Gebrauch der Zugvorrichtung 31 der Motor 11 und die Batterieelemente 2 abgenommen und beispielsweise im Kofferraum eines Autos verstaut werden, worauf die Gabel 32, Stange 33 und Lenker 35 entriegelt und beispielsweise abgezogen oder zum Rad geklappt werden, wodurch auch die Zugvorrichtung 31 auf engstem Raum verstaut werden kann.

## Patentansprüche

1. Von einer Energiequelle versorgter Antrieb für Räder, insbesondere von Rollstühlen, deren Zugvorrichtungen, Fahrräder und dgl., wobei zumindest ein Antriebsmotor und eine Steuervorrichtung vorgesehen sind, dadurch gekennzeichnet, daß die Nabe mindestens eines Rades (12) mit einer Welle (14, 19) versehen ist, auf die der Antriebsmotor (11) gegebenenfalls über ein Getriebe (18) vom Benützer selbst in dessen Aktionsbereich einsteckbar und in dieser Lage, vorzugsweise mit einem Schnellverschluß (15, 17) leicht löslich fixierbar ist.

2. Antrieb nach Anspruch 1, dadurch gekennzeichnet, daß der Antriebsmotor (11) an die Welle (14) eines Getriebes (13), das mit der Nabe des Rades (12) in ständiger Verbindung ist, ansteckbar ist.

3. Antrieb nach Anspruch 1, dadurch gekennzeichnet, daß der Antriebsmotor (11) mit dem Getriebe (18) als Einheit an die mit der Nabe des Rades (12) verbundene Welle (19) ansteckbar ist.

4. Antrieb nach Anspruch 1-3, dadurch gekennzeichnet, daß der Antriebsmotor (11) ein an sich bekannter Elektromotor ist.

5. Antrieb nach Anspruch 1-4, dadurch gekennzeichnet, daß die Energiequelle eine an sich bekannte Batterie ist, die aus einzelnen im mechanischen Aufbau getrennt gehaltenen einhändig handhabbaren Batterieelementen (2, 2') besteht.

6. Antrieb nach Anspruch 5, dadurch gekennzeichnet, daß die Batterieelemente (2, 21 untereinander mittels Leitungen (7, 8, 27) und/oder Steckverbindungen verbunden und mit einer gemeinsamen Handhabe (3, 4) bedienbar sind.

7. Antrieb nach Anspruch 1-4, dadurch gekennzeichnet, daß die Energiequelle ein an sich bekannter Kleingenerator ist.

8. Antrieb nach Anspruch 1-3, dadurch gekennzeichnet, daß der Antriebsmotor ein an sich bekannter Kraftstoffmotor ist.

9. Antrieb nach einem der Ansprüche 1-8, dadurch gekennzeichnet, daß der Schnellverschluß ein an sich bekannter, einhändig lös- und fixierbarer Klemmverschluß ist.

10. Antrieb nach einem der Ansprüche 1-8, dadurch gekennzeichnet, daß der Schnellverschluß ein an sich bekannter einhändig lös- und fixierbarer Drehverschluß (15, 17) ist.

## Claims

1. Drive supplied by an energy source for wheels, in particular of wheelchairs, their drawing devices, bicycles and the like, at least one drive motor arid one control device being provided, characterized in that the hub of at least one wheel (12) is provided with a shaft (14, 19) onto which the drive motor (11) can, if required, be fitted via a gear (18) by the user himself in his range of action and, in this position, can be easily fixed releasably, preferably by a quick closure (15, 17). -

2. Drive according to Claim 1, characterized in that the drive motor (11) can be fitted onto the shaft (14) of a gear (13) which is in constant connection with the hub of the wheel (12).

3. Drive according to Claim 1, characterized in that the drive motor (11) with the gear (18) can be fitted as a unit onto the shaft (19) connected to the hub of the wheel (12).

4. Drive according to Claim 1-3, characterized in that the drive motor (11) is an electric motor known per se.

5. Drive according to Claim 1-4, characterized in that the energy source is a battery known per se, which consists of individual single-handedly manageable battery cells (2, 2') held separately in the mechanical set-up.

6. Drive according to Claim 5, characterized in that the battery cells (2, 2') are connected to one another by means of lines (7, 8, 27) and/or plug connections and can be operated by a common handle (3, 4).

7. Drive according to Claim 1-4, characterized in that the energy source is a small generator known per se.

8. Drive according to Claim 1-3, characterized in that the drive motor is a fuel engine known per se.

9. Drive according to one of Claims 1-8, characterized in that the quick closure is a single-handedly releasable and fixable clamping closure known per se.

10. Drive according to one of Claims 1-8, characterized in that the quick closure is a single-handedly releasable and fixable turning closure (15, 17) known per se.

## Revendications

1. Dispositif d'entraînement, alimenté par une source d'énergie, pour des roues, roues de chaises roulantes notamment, pour leurs dispositifs de traction, pour des cycles et autres véhicules similaires, au moins un moteur d'entraînement et un dispositif de commande étant prévus, caractérisé en ce que le moyeu d'au moins une roue (12) est pourvu d'un arbre (14, 19) sur lequel le moteur d'entraînement (11) peut, éventuellement par l'intermédiaire d'un dispositif de transmission (18), être enclenché par l'utilisateur lui-même dans son rayon d'action, et peut être fixé à cette position de manière aisément démontable, de préférence à l'aide d'un raccord rapide (15, 17).

2. Dispositif d'entraînement selon la revendication 1, caractérisé en ce que le moteur d'entraînement (11) peut être enclenché sur l'arbre (14) d'un dispositif de transmission (13) qui est lié en permanence au moyen de la roue (12).

3. Dispositif d'entraînement selon la revendication 1, caractérisé en ce que le moteur d'entraînement (11) et le dispositif de transmission (18) peuvent être enclenchés en tant qu'une seule et même unité sur l'arbre (19) lié au moyeu de la roue (12).

4. Dispositif d'entraînement selon les revendications 1 à 3, caractérisé en ce que le moteur d'entraînement (11) est un moteur électrique connu en soi.

5. Dispositif d'entraînement selon les revendications 1 à 4, caractérisé en ce que la source d'énergie est une batterie connue en soi, qui est constituée d'éléments de batterie individuels (2, 2') qui peuvent être manipulés d'une main et qui sont maintenus séparés dans un ensemble constructif mécanique.

6. Dispositif d'entraînement selon la revendication 5, caractérisé en ce que les éléments de batterie (2, 2') sont relies entre eux par des conducteurs (7, 8, 27) et/ou des liaisons embro- chables, et peuvent être manoeuvrés par une poignée commune (3, 4).

7. Dispositif d'entraînement selon les revendications 1 à 4, caractérisé en ce que la source d'énergie est un générateur de petite taille connu en soi.

8. Dispositif d'entraînement selon les revendications 1 à 3, caractérisé en ce que le moteur d'entraînement est un moteur à carburant connu en soi.

9. Dispositif d'entraînement selon l'une des revendications 1 à 8, caractérisé en ce que le raccord rapide est un raccord par serrage connu en soi, qui peut être bloqué et défait d'une main.

10. Dispositif d'entraînement selon l'une des revendications 1 à 8, caractérisé en ce que le raccord rapide est un raccord tournant connu en soi (15, 17), qui peut être bloqué et défait d'une main.
